# FASCICULE DE BREVET EUROPEEN

(11) **EP 0 133 146 B1**
(45) Date de publication et mention de la délivrance du brevet: **16.06.1987**
(21) Numéro de dépôt: 84420129.3
(22) Date de dépôt: 25.07.1984
(51) Int. Cl.: E04F 13/08

(54) **Méthode de fixation et assemblage de panneaux à emboîtement**
Verfahren für die Befestigung von ineinandergreifenden Paneelen und Anordnung dafür
Method for affixing interlocking panels and assembly thereof

(30) Priorité: 26.07.1983 FR 8312612
(43) Date de publication de la demande: 13.02.1985
(73) Titulaire: CEGEDUR SOCIETE DE TRANSFORMATION DE L'ALUMINIUM PECHINEY, 75008 Paris (FR)
(72) Inventeur: Requin, Jean-Louis, F-77100 Meaux (FR)
(74) Mandataire: Séraphin, Léon

## Description

L'invention concerne une méthode de fixation permanente et invisible de panneaux de type bardage sur des structures portantes et l'assemblage résultant de l'application de cette méthode.

On connaît par exemple par le brevet français FR-A-2 367 879 des revêtements de façade, constitués de panneaux identiques, allongés, conformés sur leurs rives et fixés à la structure au moyen de boulons, rivets, etc. Ces panneaux ont la forme générale d'un U dont le fond sensiblement plan est dirigé vers l'extérieur et dont les branches, conformées en forme de S ou de Z (appelées « ailes"), s'emboîtent l'une dans l'autre sur toute leur longueur. L'une des ailes est prolongée par une partie en appui sur la surface support et relevée à l'extrémité.

Dans le système conforme à cet art antérieur l'aile « fixe du panneau (n) est fixée positivement sur la structure à l'aide d'une vis, d'un rivet ou toute autre fixation mécanique, l'aile « libre du panneau (n + 1) ne prenant appui par emboîtement que sur l'aile fixe du panneau (n).

Il en résulte une tenue aux dépressions extérieures insuffisante, malgré la solution apportée par le brevet français cité.

On connaît aussi, par le brevet US-A-3 738 076, un système de revêtement de façade à l'aide de panneaux horizontaux rigides ; l'extrémité inférieure de chaque panneau (n + 1) en forme de J est accrochée à la pièce de fixation du panneau (n) formant crochet dirigé vers le bas. Cependant, le montage des panneaux à l'aide de ce dispositif exige d'abord l'engagement, par le bas, du panneau (n + 1) dans les pièces de fixation du panneau (n), puis son maintien provisoire en place pendant que l'on fixe ledit panneau (n + 1) à sa partie supérieure.

La méthode et l'assemblage suivant l'invention pallient cet inconvénient.

La méthode selon l'invention consiste à utiliser une fixation mécanique qui assure à la fois, la fixation positive de l'aile fixe du panneau (n) et le clippage permanent de l'aile libre du panneau (n + 1), après emboîtement avec l'aile fixe du panneau (n) ; cet emboîtement est obtenu, sans outillage, par une simple pression manuelle.

Conformément à la revendication 3, dans l'assemblage suivant l'invention, l'aile fixe du panneau présente un bord relevé, en général perpendiculairement à la surface d'appui (cependant d'autres inclinaisons ≥ 45° sont utilisables) ; il est important que ce bord relevé possède une position prédéterminée constante par rapport au profil en S ou Z de l'aile fixe ; par exemple, la face interne du bord relevé perpendiculaire à la surface d'appui doit être à + 0 ou -0,5 mm près de la perpendiculaire à la surface d'appui, tangente à la boucle externe du S ou du Z du panneau.

La pièce de fixation elle-même est constituée d'un prisme en matière quelconque, assez résistante et possédant une certaine élasticité, qui présente latéralement sur un côté, une rainure longitudinale, faisant avec la surface d'appui le même angle que le bord relevé du panneau et dans laquelle s'engage celui-ci. Cette rainure est limitée par une lèvre élastique qui permet pour la même fixation l'utilisation de panneau d'épaisseurs différentes, par exemple de 0,8 à 1,5 mm.

La surface latérale opposée présente une protubérance, dont la section droite a la forme de bec et dont l'extrémité dépasse une courbe C (définie ci-après) et qui est adjacente à une dépression sous-jacente située en retrait de la courbe C. Cette courbe C est le lieu géométrique de l'extrémité de l'aile libre du panneau (n + 1) lorsque celui-ci se déplace sur l'extérieur de l'aile fixe du panneau (n), supposé en place, de manière à ce qu'ils restent constamment tangents en deux points.

La pièce de fixation est par ailleurs munie d'au moins un trou de fixation perpendiculaire à la surface d'appui, pour le passage, avec un jeu suffisant d'un organe de fixation tel que vis, rivet, goujon, etc. Bien sûr au droit de ce(s) trou(s), l'aile « fixe du panneau (n) est également percée, lors de la mise en place, d'un ou plusieurs trôu(s) de diamètre sensiblement égal, présentant un faible jeu avec le fût de l'organe de fixation. Le jeu entre la vis et le trou de la pièce de fixation est de préférence de l'ordre de 0,7 mm.

Le dépassement du bec à l'intérieur de la courbe C, compté parallèlement à la surface d'appui, peut aller jusqu'à 5 mm.

La surface latérale de la fixation, côté clippage, extérieure à la courbe C peut être quelconque ; cependant, le bec a préférentiellement la forme d'un trapèze rectangle adjacent à un embrèvement rectangulaire situé sur la face d'appui ; la surface inclinée du trapèze fait en général un angle de 12 à 18° avec la surface d'appui et la hauteur de l'embrèvement rectangulaire est évidemment supérieure à l'épaisseur des panneaux utilisés.

L'invention sera mieux comprise à l'aide des figures et exemples suivants :
La figure 1 représente une vue en coupe du dispositif suivant l'invention.
La figure 2 représente la configuration de , deux panneaux adjacents sous l'effet d'une dépression extérieure.

La figure 1 représente l'aile fixe du panneau (n) et l'aile libre du panneau (n + 1) avec ses différentes positions lors de la mise en place de ce dernièr.

Le panneau (n) en alliage d'aluminium 3003 état H 248 (selon la nomenclature de l'Aluminium Association) en 10/10 mm d'épaisseur, présente un bord relevé à 90° (1) par rapport à la surface d'appui (2) de 12 mm. de hauteur. Dans ce cas particulier, le bord relevé est à la distance de 31 mm⁺⁰ mm de la perpendiculaire à la sur-- 0,5 face d'appui tangente à la partie externe du S du panneau (n).

L'extrémité du bord libre du panneau (n + 1) décrit la courbe C.

La pièce de fixation (3) en matière plastique, type Acétal ou Polyamide, comporte une rainure latérale (4) limitée par une lèvre élastique (5) qui enserre la base du bord relevé dans sa partie rectiligne. L'autre côté comporte un bec (6) de section trapézoïdale, avec un plan incliné (7) faisant avec la surface d'appui un angle (β) de 15° et dépassant de 5 mm à l'intérieur de la courbe C.

Ce bec surmonte un embrèvement (ou feuillure) (8) de 2 x 3 mm, situé sur la face d'appui (9) de la pièce de fixation (3).

La pièce de fixation comporte encore un trou central (11)07 7 mm pour le passage d'une vis (12) 0 6,3 x 45 mm de fixation sur la surface d'appui (2).

L'utilisation de ce dispositif consiste, en supposant le panneau (n) en place à positionner le panneau (n + 1) comme indiqué sur la figure 1 de manière à clipper son extrémité libre (14) sous le bec (6) de la pièce de fixation (3) par pression manuelle au niveau des fixations, à introduire : le bord relevé (1) du panneau (n + 1) dans la rainure (4), à fixer l'ensemble panneau (n + 1) et dispositif de fixation (3) à l'aide de la vis (12), puis à recommencer avec le panneau (n + 2), etc.

Il est clair que la rainure de positionnement (4) avec les jeux suffisants de la vis (12) dans ses logements (11 et 13) assure une position bien définie du bec (6) par rapport à l'extrémité libre (14) du panneau (n + 1) et par conséquent assure un clippage sans difficultés des différents panneaux successifs. La pièce de fixation (3) peut être par exemple en métal ou alliage métallique, en matière plastique ou tout autre matériau présentant une résistance et élasticité suffisantes et compatibles avec le matériau des panneaux.

Lors d'une dépression externe importante (et/ou une suppression interne importante) ; les panneaux ont tendance à pivoter autour de leur point de fixation. Dans ce cas, l'aile libre des panneaux glisse sur l'aile fixe des panneaux adjacents et étant donné leurs formes, le mouvement de l'extrémité (14) de l'aile libre du panneau est limité par la feuillure (8) comme schématisé à la figure 2. Pour l'exemple décrit et pour une largeur utile des panneaux de 300 mm, ce mode de fixation résiste à une dépression externe de 5 000 Pa.

Le système suivant l'invention permet donc d'utiliser, pour une dépression donnée, des panneaux de plus grande largeur ou de plus faible épaisseur que les panneaux suivant l'art antérieur.

Il a, en outre, une grande facilité de mise en oeuvre.

## Revendications

1. Méthode de fixation invisible de deux panneaux identiques (n, n + 1) sur une surface (2), chaque panneau comportant deux profils latéraux, chacun présentant la forme générale d'un S ou d'un Z, avec une aile fixe et une aile libre qui s'emboîte dans des profils correspondants des panneaux adjacents et une pièce de fixation (3), caractérisée en ce que ladite pièce de fixation (3) assure à la fois la fixation positive de l'aile fixe du panneau (n) et le clippage élastique de l'aile libre du panneau (n + 1).

2. Méthode selon la revendication 1, caractérisée en ce que, sous l'effet d'une dépression extérieure, l'extrémité libre (14) des panneaux est retenue dans une dépression (8) de la pièce de fixation.

3. Assemblage pour application de la méthode selon l'une des revendications 1 ou 2, comportant une pièce de fixation (3) percée au moins d'un trou (11) dans lequel passe l'organe de fixation (12) sur la surface d'appui (2) et un panneau (n, n + 1) dont la position est définie avec précision par rapport au S ou Z d'extrémité du panneau (n), caractérisé en ce que le panneau comporte un bord relevé par rapport à la surface d'appui (2) et que la pièce de fixation (3) comporte une rainure (4) faisant un angle (α) avec la surface d'appui (2) dans laquelle s'engage le bord relevé de l'extrémité de l'aile fixe du panneau (n) et un bec (6) s'étendant au-delà de la courbe (C), lieu géométrique de l'extrémité (14) de l'aile libre du panneau (n + 1) lorsque celui-ci est tangent en deux de ses points sur le profil externe du panneau (n), ledit bec (6) étant adjacent à la dépression (8) située en-deçà de la courbe (C).

4. Assemblage selon la revendication 3, caractérisé en ce que l'angle (α) est supérieur ou égal à 45°.

5. Assemblage selon l'une des revendications 3 ou 4, caractérisé en ce que la rainure (4) est limitée par une lèvre élastique (5).

. 6. Assemblage selon la revendication 3, caractérisé en ce que le bec (6) a une forme prismatique trapézoïdale dont la face latérale (7) fait avec la surface d'appui (2) un angle (p) compris entre 12 et 18°.

7. Assemblage selon la revendication 3, caractérisé en ce que la dépression (8) a la forme d'une feuillure rectangulaire, dont la hauteur est supérieure à l'épaisseur des panneaux (n, n + 1).

8. Assemblage selon l'une des revendications 3 ou 6, caractérisé en ce que le bec (6) dépasse la courbe (C) d'une longueur allant jusqu'à 5 mm comptée parallèlement à la surface d'appui (2).

## Claims

1. A method of invisibly fixing two identical panels (n, n + 1) on a surface (2), each panel comprising two lateral profile portions, each in the general shape of an S or a Z, with a fixed limb and a free limb which engage into corresponding profile portions of adjacent panels, and a fixing piece (3), characterised in that said fixing piece (3) provides for positive fixing of the fixed limb of the panel (n) and resilient clipping of the free limb of the panel (n + 1

2. A method according to claim 1 characterised in that, under the effect of external depression, the free end (14) of the panels is retained in'a depression (8) in the fixing piece.

3. An assembly for carrying out the method according to one of claims 1 or 2 comprising a fixing piece (3) apertured with at least one hole (11) into which passes the fixing member (12) on the support surface (2) and a panel (n, n + 1) whose position is precisely defined with respect to the end S orZ of the panel (n), characterised in that the panel comprises an edge raised with respect to the support surface (2) and that the fixing piece (3) comprises a groove (14) forming an angle (a) to the support surface (2), into which engages the raised edge of the end of the fixed limb of the panel (n) and a nose (6) extending beyond the curve (C), which is the geometrical locus of the end (14) of the free limb of the panel (n + 1) when same is tangential at two of its points to the external profile of the panel (n), said nose (6) being adjacent to the depression (8) disposed on this side of the curve (C).

4. An assembly according to claim 3 characterised in that the angle (a) is greater than. or equal to 45°.

5. An assembly according to one of claims 3 or 4 characterised in that the groove (4) is limited by a resilient lip (5).

6. An assembly according to claim 3 characterised in that the nose (6) is of a trapezoidal prismatic shape whose lateral face (7) forms an angle (β) of between 12 and 18° to the support surface (2).

7. An assembly according to claim 3 characterised in that the depression (8) is in the form of a rectangular rabbet, the height of which is greater than the thickness of the panels (n, n + 1).

8. An assembly according to one of claims 3 or 6 characterised in that the nose (6) projects beyond the curve (C) by a length ranging up to 5 mm as considered parallel to the support surface (2).

## Patentansprüche

1. Verfahren zur unsichtbaren Befestigung zweier identischer Paneelen (n, n + 1) auf einer Oberfläche (2), wobei jedes Paneel zwei Längsprofile aufweist, die jeweils allgemein die Form . eines « S » oder eines « Z » aufweisen mit einem starren und einem beweglichen Flügel, die in entsprechende Profile benachbarter Paneelen eingreifen und mit einem Befestigungsteil (3), dadurch gekennzeichnet, daß das Befestigungsteil (3) gleichzeitig die positive Befestigung eines starren Flügels der Paneele (n) und das elastische Klemmen des freien Flügels der Paneele (n + 1) gewährleistet.

2. Verfahren nach Anspruch 1, dadurch gekennzeichnet, daß unter der Einwirkung einer äußeren Vertiefung das freie Ende (14) der Paneelen in einer Vertiefung (8) des Befestigungsteils gehalten wird.

3. Anordnung zur Durchführung des Verfahrens nach einem der Ansprüche 1 oder 2 mit einem Befestigungsteil (3), das mindestens mit einem Loch (11) versehen ist, durch das das Befestigungsorgan (12) bis auf die Auflagefläche (2) durchgeht und mit einem Paneel (n, n + 1), dessen Lage mit Präzision bezüglich der « S » oder « Z »-förmigen Enden der Paneele (n) definiert ist, dadurch gekennzeichnet, daß die Paneele einen gegenüber der Auflagefläche (2) angehobenen Rand aufweist und dadurch, daß das Befestigungsteile (3) eine Nut (4) aufweist, die mit der Auflagefläche (2) einen Winkel a einschließt, wobei in diese Nut der angehobene Rand des Endes des festen Flügels der Paneele (n) und einer Spitze (6) eingreift, die sich oberhalb der Kurve (C) erstreckt, die die geometrische Position des Endes (14) des freien Flügels der Paneele (n + 1) wiedergibt, während diese an zwei Punkten das äußere Profil der Paneele (n) berührt, wobei die Spitze (6) in der Nähe der Vertiefung (8) angeordnet ist, die jenseits der Kurve (C) liegt.

4. Anordnung nach Anspruch 3, dadurch gekennzeichnet, daß der Winkel a größer oder gleich 45° ist.

5. Anordnung nach einem der Ansprüche 3 oder 4, dadurch gekennzeichnet, daß die Nut (4) durch eine elastische Lippe (5) begrenzt ist.

_{'} 6. Anordnung nach Anspruch 3, dadurch gekennzeichnet, daß die Spitze (6) die Form eines trapezförmigen Prismas aufweist, dessen Seitenfläche (7) mit der Auflagefläche (2) einen Winkel β einschließt, der zwischen 12 und 18° liegt.

7. Anordnung nach Anspruch 3, dadurch gekennzeichnet, daß die Vertiefung (8) die Form einer rechteckigen Fuge hat, deren Höhe größer als die Dicke der Paneelen (n, n + 1) ist.

8. Anordnung nach einem der Ansprüche 3 oder 6, dadurch gekennzeichnet, daß die Spitze (6) die Kurve (C) mit einer Länge überschreitet, die bis zu 5 mm betragen kann, parallel zur Auflägefläche (2) gemessen.
